# EUROPÄISCHE PATENTANMELDUNG

(11) **EP 1 704 935 A1**
(43) Veröffentlichungstag der Anmeldung: **27.09.2006**
(21) Anmeldenummer: 06004782.6
(22) Anmeldetag: 09.03.2006
(51) Int. Cl.: B21D 22/14

(54) **Rotationssymmetrisches Bauteil**

(30) Priorität: 22.03.2005 DE 102005013190
(71) Anmelder: Winkelmann Powertrain Components GmbH + Co. KG, 59227 Ahlen (DE)
(72) Erfinder: Winkelmann, Heinrich, 59227 Ahlen (DE)
(74) Vertreter: Meinke, Dabringhaus und Partner GbR

(57) **Zusammenfassung**

Ein rotationssymmetrisches Bauteil (2) aus einer scheibenförmigen Vorform (1), welches über seiner radialen Erstreckung wenigstens drei Umfangsbereiche mit unterschiedlichen Wanddicken aufweist, wobei die Umfangsbereiche aus der scheibenförmigen Vorform (1) durch ein Umformwerkzeug, vorzugsweise wenigstens eine Drückrolle (6), hergestellt sind, soll so verbessert werden, dass es durch spanlose Umformung auf einfache Weise an unterschiedliche mechanische Anforderungen angepasst werden kann.

Dies wird dadurch erreicht, dass es Umfangsbereiche mit gegenüber der Ausgangswanddicke (t) der Vorform (1) größerer (t₁,t₄,t₅,t₇,t₉,t₁₁,t₁₃,t₁₄) und kleinerer (t₃,t₆,t₈,t₁₀,t₁₂,t₁₅) Wanddicke aufweist, wobei die Wanddicken der Umfangsbereiche an die mechanischen Beanspruchungen des Bauteils in den jeweiligen Umfangsbereichen angepasst sind.

## Beschreibung

Die Erfindung betrifft ein rotationssymmetrisches Bauteil aus einer scheibenförmigen Vorform, welches über seiner radialen Erstreckung wenigstens drei Umfangsbereiche mit unterschiedlichen Wanddicken aufweist, wobei die Umfangsbereiche aus der scheibenförmigen Vorform durch ein Umformwerkzeug, vorzugsweise wenigstens eine Drückrolle, hergestellt sind.

Zur Herstellung rotationssymmetrischer Bauteile ist es bekannt, als Ausgangsmaterial eine scheibenförmige Vorform, beispielsweise eine Blechronde oder einen Schmiederohling, einzusetzen, aus der in nachfolgenden Bearbeitungsschritten z.B. Schwungräder, Riemenscheiben oder sonstige Getriebebauteile gefertigt werden. Anstelle einer scheibenförmigen Vorform kann auch eine andere Vorform eingesetzt werden, die dann jedoch zumindest einen scheibenförmigen Bereich aufweist.

Aus DE 101 60 038 C1 ist ein gattungsgemäßes rotationssymmetrisches Bauteil bekannt. Dieses Bauteil wird aus einer rotationssymmetrischen Vorform mit einem scheibenförmigen Nabenbereich hergestellt, wobei der scheibenförmige Nabenbereich der relativ zu wenigstens einer in axialer und radialer Richtung verfahrbaren Drückrolle rotierenden Vorform durch Drücken mittels der wenigstens einen Drückrolle wenigstens in einem radialen Mittelbereich in seiner Wanddicke reduziert und das dabei verdrängte Material zur Vergrößerung des Außendurchmessers der Vorform ohne Wanddickenvergrößerung radial nach außen verlagert wird. Dieses Verfahren bietet die Möglichkeit, die Ausgangswanddicke der Vorform mit einem scheibenförmigen Nabenbereich so groß zu dimensionieren, dass der radial innere Anschlussbereich eine ausreichende Festigkeit, z.B. zur Verbindung mit der Kurbelwelle eines Kraftfahrzeuges, aufweist und der radial außenliegende Randbereich der Blechronde durch einen einfachen Prozess weiter verdickt werden kann, um beispielsweise bei Anlässerzahnkränzen die Ausformung der Verzahnung zu ermöglichen. Da der Nabenbereich mit einer so großen Ausgangswanddicke zu steif wäre, wird durch den Drückprozess der radial mittlere Abschnitt der Blechronde bzw. Vorform so weit verdünnt, dass er den Anforderungen an die axiale Flexibilität des Bauteils genügt. Dabei wird das Material, das durch die Wanddickenreduzierung gewonnen wird, zur Vergrößerung des Durchmessers des Bauteils verwendet, d.h. es entstehen nur radiale Umfangsbereiche mit gegenüber der Ausgangswanddicke der Vorform reduzierter Wandstärke.

Aus DE 44 44 526 C1 ist es bekannt, aus der radialen Fläche einer Blechronde das Blechmaterial mittels einer Drückrolle radial nach innen zur Ausformung einer radial innen angeordneten Nabe zu verformen. Dabei verringert sich die Ausgangswandstärke der Blechronde am radialen Umfangsbereich und es wird eine axial erstreckte innere Nabe gebildet. Es ist somit möglich, aus einer anfangs flachen Blechronde ein Bauteil mit einer inneren Nabe zu formen. Dieses Bauteil weist jedoch über seinen eigentlichen radialen Umfangsbereich eine einheitliche Wandstärke auf.

Aufgabe der Erfindung ist es, ein gattungsgemäßes Bauteil so zu verbessern, dass es durch spanlose Umformung auf einfache Weise an unterschiedliche mechanische Anforderungen angepasst werden kann.

Diese Aufgabe wird bei einem rotationssymmetrischen Bauteil der eingangs bezeichneten Art erfindungsgemäß dadurch gelöst, dass es Umfangsbereiche mit gegenüber der Ausgangswanddicke der Vorform größerer und kleinerer Wanddicke aufweist, wobei die Wanddicken der Umfangsbereiche an die mechanischen Bauteilbeanspruchungen in den jeweiligen Umfangsbereichen angepasst sind.

Es ist somit möglich, durch spanlose Umformung, vorzugsweise durch Drückwalzen, aus einer scheibenförmigen Vorform (z.B. Blechronde oder Schmiederohling) ein Bauteil zu schaffen, das in verschiedenen radialen Umfangsbereichen durch die Veränderung der Ausgangswanddicke so ausgebildet ist, dass es den jeweiligen unterschiedlichen mechanischen Anforderungen in diesen Bereichen genügt. So kann beispielsweise der Flansch- bzw. Nabenbereich gegenüber der Ausgangswanddicke verdickt und der radial angrenzende Bereich gezielt in der Wanddicke verringert werden, während der radial äußere Bereich erneut verdickt wird, um beispielsweise bei Schwungrädern in bestimmten Bereichen die Flexibilität des Bauteils zu erhöhen, in anderen Bereichen dagegen die Wanddicke so groß einzustellen, wie es die mechanischen Beanspruchungen des Bauteils im späteren Einsatz erforderlich machen.

Nach einer ersten bevorzugten Ausgestaltung ist vorgesehen, dass sämtliche Umfangsbereiche eine von der Ausgangswanddicke abweichende Wanddicke aufweisen, d.h. sämtliche Umfangsbereiche sind dann gegenüber der Vorform in ihrer Wanddicke reduziert oder erhöht.

Alternativ kann auch vorgesehen sein, dass wenigstens ein Umfangsbereich die Ausgangswanddicke aufweist, d.h. dieser Bereich wird in der Wanddicke nicht verändert.

Eine besonders bevorzugte weitere Ausgestaltung zeichnet sich dadurch aus, dass wenigstens ein Umfangsbereich vorgesehen ist, der sich gegenüber einem anderen Umfangsbereich in beide axiale Richtungen erstreckt. Es ist somit möglich, den betreffenden verdickten Umfangsbereich nicht nur in einer axialen Richtung verdickt auszubilden, sondern in beiden Richtungen, was z.B. durch Drückwalzen mit einer entsprechend gestalteten Aufnahme für die Vorform oder auch dadurch realisiert werden kann, dass das Bauteil nach einem ersten Drückwalzvorgang aus der Aufnahme entnommen und nachfolgend von der axial anderen Seite durch Drückwalzen bearbeitet wird.

Die Erfindung schlägt auch ein Verfahren zur Herstellung eines vorbeschriebenen rotationssymmetrischen Bauteils aus einer rotationssymmetrischen Vorform vor, das sich dadurch auszeichnet, dass wenigstens ein Umfangsbereich der relativ zu wenigstens einem in axialer und radialer Richtung verfahrbaren Umformwerkzeug, vorzugsweise einer Drückrolle, rotierenden Vorform durch Drücken mittels der wenigstens einen Drückrolle in seiner Wanddicke reduziert und das dabei verdrängte Material in einen radial benachbarten Umfangsbereich mit Wanddickenvergrößerung verlagert wird.

Auf diese Weise ist es möglich, mittels wenigstens einer radial und axial verstellbaren Drückrolle die rotationssymmetrische Vorform so umzuformen, dass Umfangsbereiche mit der gewünschten Wanddicke geschaffen werden, indem das Material der Vorform entsprechend radial verlagert wird.

In bevorzugter Ausgestaltung ist vorgesehen, dass von der wenigstens einen Drückrolle Material in den äußeren Umfangsbereich der Vorform verlagert wird. Dieses Verfahren ist bevorzugt dann vorgesehen, wenn ein Bauteil geschaffen werden soll, welches radial außenseitig eine größere Wanddicke aufweisen soll, um beispielsweise eine Verzahnung einbringen zu können, und welches angrenzend an diesen Bereich eine geringere Wandstärke aufweisen soll, um eine für das Bauteil beispielsweise erforderliche Flexibilität einstellen zu können, z.B. wenn das Bauteil einen einstückigen Anlasserzahnkranz bilden soll.

Dabei ist ferner vorteilhaft vorgesehen, dass der verdickte äußere Umfangsbereich anschließend mittels eines weiteren, wenigstens radial von außen zustellbaren Umformwerkzeuges axial verdickt wird. Dieser zusätzliche Verdickungsschritt ist dann vorzusehen, wenn die benötigte axiale Verdickung so groß ist, dass sie durch Materialverlagerung radial von innen nach außen nicht zu erreichen ist.

Die Erfindung ist nachstehend anhand der Zeichnung beispielhaft näher erläutert. Diese zeigt jeweils im Schnitt in:
- Fig. 1: eine scheibenförmige Vorform,
- Fig. 2 bis 6: unterschiedliche Ausführungsformen eines rotations-symmetrischen Bauteils mit Umfangsbereichen mit unterschiedlichen Wanddicken,
- Fig. 7: ein weiteres rotationssymmetrisches Bauteil während des Umformformvorganges,
- Fig. 8: das Bauteil nach Fig. 7 vor einem Nachbearbeitungs-wandverdickungsschritt und
- Fig. 9 und 10: mögliche Außenquerschnittsformen des Bauteils nach Fig. 8.

In Figur 1 ist das Ausgangsprodukt für ein erfindungsgemäßes rotationssymmetrisches Bauteil dargestellt, nämlich eine scheibenförmige Vorform 1, welche z.B. von einer Blechronde oder einem Schmiederohling gebildet ist. Diese Vorform 1 weist eine einheitliche Ausgangswanddicke t auf.

Erfindungsgemäß ist nun vorgesehen, dass aus einer derartigen scheibenförmigen Vorform 1 ein rotationssymmetrisches Bauteil durch Umformung, vorzugsweise durch Drückwalzen, gebildet wird, wobei dieses Bauteil Umfangsbereiche mit gegenüber der Ausgangswanddicke t der Vorform 1 größerer und kleinerer Wanddicke aufweist.

In den Figuren 2 bis 6 sind verschiedene Ausführungsformen eines solchen Bauteils dargestellt.

Figur 2 zeigt ein rotationssymmetrisches Bauteil 2, welches radial innenseitig einen ersten Umfangsbereich U₁ aufweist, der gegenüber der Ausgangswanddicke t eine größere Wanddicke t₄ aufweist. Radial außenseitig schließt sich an diesen Umfangsbereich U₁ ein Umfangsbereich U₂ an, dieser Umfangsbereich U₂ hat eine gegenüber der Ausgangswanddicke t deutlich verringerte Wanddicke t₃. Radial außenseitig an den Umfangsbereich U₂ schließt sich ein Umfangsbereich U₃ an, dieser hat eine gegenüber der Ausgangswanddicke t vergrößerte Wanddicke t₁. Dabei ist die Umformung ausgehend von der Vorform 1 so erfolgt, dass sich der innere Umfangsbereich U₁ gegenüber dem benachbarten Umfangsbereich U₂ in beide axiale Richtungen erstreckt, während sich der Umfangsbereich U₃ gegenüber dem Umfangsbereich U₂ nur in eine axiale Richtung erstreckt (im Sinne der Figur 2 nach oben).

Die Umformung von der Vorform 1 zum Bauteil 2 erfolgt vorzugsweise mittels wenigstens einer Drückrolle, welche die Vorform 1 durch Drückwalzen in eine entsprechend gestaltete Aufnahme bzw. Gegenform drückt, ggf. kann dies auch in mehreren Verfahrensschritten mit mehreren Aufnahmen bzw. Gegenformen erfolgen.

In Figur 3 ist ein Bauteil 2 dargestellt, das prinzipiell dem Bauteil nach Figur 2 entspricht, es gibt wiederum drei unterschiedliche Umfangsbereiche U₁, U₂, U₃, wobei die Wanddicke t₇ des radial inneren Umfangsbereiches U₁ größer als die Ausgangswanddicke t ist, die Wanddicke t₆ des mittleren Umfangsbereiches U₂ kleiner als die Ausgangswanddicke t ist und die Wanddicke t₅ des äußeren Umfangsbereiches größer als die Ausgangswanddicke t ist.

Im Unterschied zur Ausführungsform nach Figur 2 ist die Wanddicke t₅ des äußeren Umfangsbereiches U₃ größer als die Wanddicke t₇ des inneren Umfangsbereiches t₇, außerdem erstreckt sich der Umfangsbereich U₃ in axialer Richtung gesehen beiderseits des mittleren Umfangsbereiches U₂ genauso wie der innere Umfangsbereich U₁.

Bei der Ausführungsform nach Figur 4 sind wiederum drei Umfangsbereiche mit unterschiedlicher Wanddicke vorgesehen. Bei dieser Ausführungsform weist der innere Umfangsbereich U₁ die größte Wanddicke, nämlich t₉ auf, diese ist größer als die Ausgangswanddicke t. Daran schließt sich der mittlere Umfangsbereich U₂ mit verringerter Wanddicke t₈ an, während der äußere Umfangsbereich 3 keine Wanddickenveränderung erfahren hat, d.h. die Wanddicke des äußeren Umfangsbereiches U₃ entspricht der Ausgangswanddicke t. Der verdickte innere Umfangsbereich U₁ erstreckt sich gegenüber dem benachbarten Umfangsbereich U₂ in Axialrichtung gesehen nur in einer Richtung.

In Figur 5 ist eine weitere Ausführungsform dargestellt, die im Wesentlichen vier Umfangsbereiche mit unterschiedlicher Wanddicke aufweist. Der radial innenseitige Umfangsbereich U₁ weist eine gegenüber der Ausgangswanddicke t verringerte Wanddicke t₁₀ auf, an diesen Bereich schließt sich ein Umfangsbereich U₂ mit einer gegenüber der Ausgangswanddicke t vergrößerten Wanddicke t₁₁ an. Dieser Umfangsbereich U₂ geht in einen Umfangsbereich U₃ mit einer Wanddicke t₂ über, die kleiner ist als die Ausgangswanddicke t. Radial außenseitig grenzt an den Umfangsbereich U₃ ein Umfangsbereich U₄ an, dessen Wanddicke sich nicht verändert hat, d.h. der Ausgangswanddicke t entspricht. Erkennbar erstreckt sich der Umfangsbereich U₂ gegenüber den Umfangsbereichen U₁ und U₃ axial in beide Richtungen, während sich der Umfangsbereich U₄ gegenüber dem Umfangsbereich U₃ nur in einer axialen Richtung erstreckt (nach oben im Sinne der Figur 5).

Eine weitere Ausführungsform ist in Figur 6 dargestellt. Dieses Bauteil weist vier Umfangsbereiche auf, der innere Umfangsbereich U₁ hat eine Wanddicke t₁₃, die deutlich größer als die Ausgangswanddicke t ist. Hieran grenzt ein Umfangsbereich U₂ mit einer Wanddicke t₁₂ an, die deutlich geringer als die Ausgangswanddicke t ist. Der Bereich U₂ geht radial außenseitig in einen Umfangsbereich U₃ über, welcher dieselbe Wanddicke aufweist, wie der Umfangsbereich U₁, nämlich t₁₃. Radial außenseitig geht der Umfangsbereich U₃ in einen Umfangsbereich U₄ über, dessen Wandstärke der Ausgangswandstärke t entspricht. Bei dieser Ausführungsform sind die Umfangsbereiche U₁ und U₂ mit größerer Wanddicke gegenüber den angrenzenden Umfangsbereichen U₂, U₄ in Axialrichtung gesehen nur in einer Richtung erstreckt (nach oben im Sinne der Figur 6).

In Figur 7 ist ein weiteres Bauteil 3 dargestellt, welches in einer Werkstückaufnahme 4 mit einem äußeren radialen Anschlag 5 aufgenommen ist. Dabei ist mittels einer Drückrolle 6, angrenzend an einen radialen inneren Umfangsbereich U₁ mit der Ausgangswanddicke t, Material radial nach außen verlagert worden, so dass bereits ein Umfangsbereich U₂ mit verringerter Wandstärke t₁₅ und ein radialer äußerer Umfangsbereich U₃ mit größerer Wandstärke t₁₄ entstanden ist, wobei gleichzeitig der Durchmesser der Vorform vergrößert worden ist. Das Bauteil 3 nach Figur 7 weist somit radial innenseitig einen Umfangsbereich mit der Ausgangswandstärke, daran angrenzend einen Umfangsbereich U₂ mit einer kleineren Wandstärke t₁₅ und radial außenseitig einen Umfangsbereich U₃ mit vergrößerter Wandstärke t₁₄ auf.

Soll dieses Bauteil 3 im radialen äußeren Umfangsbereich U₃ weiter axial verdickt werden, wird es gemäß Figur 8 in eine Werkstückaufnahme 7 eingespannt, welche die Umfangsbereiche U₁ und U₂ aufnimmt und aus welcher der bereits verdickte Umfangsbereich U₃ frei nach außen ragt. Dieser Umfangsbereich U₃ kann anschließend beispielsweise mit einer radial zustellbaren Drückrolle 8 weiter axial verdickt werden, so dass ein axial verdickter Umfangsrandbereich entsteht, der beispielsweise ein Profil gemäß Figur 9 oder Figur 10 aufweisen kann. In einen solchen axial verdickten Umfangsrandbereich können nachfolgend beispielsweise Zähne einer Verzahnung eingeformt werden, vorzugsweise durch spanende Bearbeitung. Ein solches Bauteil kann dann z.B. einen einstückigen Anlasserzahnkranz bilden.

Grundsätzlich sind eine Vielzahl anderer Gestaltungsmöglichkeiten bekannt, die vorstehenden Ausführungsformen stellen nur Beispiele dar. Anstelle der scheibenförmigen Vorform 1 nach Figur 1 kann grundsätzlich auch eine andere Vorform eingesetzt werden, die dann jedoch zumindest einen scheibenförmigen Bereich aufweist, dessen Wanddicke nachfolgend in verschiedenen Umfangsbereichen unterschiedlich verändert wird.

## Patentansprüche

1. Rotationssymmetrisches Bauteil aus einer scheibenförmigen Vorform, welches über seiner radialen Erstreckung wenigstens drei Umfangsbereiche mit unterschiedlichen Wanddicken aufweist, wobei die Umfangsbereiche aus der scheibenförmigen Vorform durch ein Umformwerkzeug, vorzugsweise wenigstens eine Drückrolle, hergestellt sind,
**dadurch gekennzeichnet,**
**dass** es Umfangsbereiche mit gegenüber der Ausgangswanddicke (t) der Vorform größerer (t₁, t₄, t₅, t₇, t₉, t₁₁, t₁₃, t₁₄) und kleinerer (t₃, t₆, t₈, t₁₀, t₁₂, t₁₅) Wanddicke aufweist, wobei die Wanddicken der Umfangsbereiche an die mechanischen Beanspruchungen des Bauteils in den jeweiligen Umfangsbereichen angepasst sind.

2. Bauteil nach Anspruch 1,
**dadurch gekennzeichnet,**
**dass** sämtliche Umfangsbereiche eine von der Ausgangswanddicke (t) abweichende Wanddicke aufweisen.

3. Bauteil nach Anspruch 1,
**dadurch gekennzeichnet,**
**dass** wenigstens ein Umfangsbereich die Ausgangswanddicke (t) aufweist.

4. Bauteil nach einem oder mehreren der Ansprüche 1 bis 3,
**dadurch gekennzeichnet,**
**dass** wenigstens ein Umfangsbereich vorgesehen ist, der sich gegenüber einem anderen Umfangsbereich in beide axiale Richtungen erstreckt.

5. Verfahren zur Herstellung eines rotationssymmetrischen Bauteils nach einem oder mehreren der Ansprüche 1 bis 4 aus einer rotationssymmetrischen Vorform,
**dadurch gekennzeichnet,**
**dass** wenigstens ein Umfangsbereich der relativ zu wenigstens einem in axialer und radialer Richtung verfahrbaren Umformwerkzeug, vorzugsweise einer Drückrolle, rotierenden Vorform durch Drücken mittels der wenigstens einen Drückrolle in seiner Wanddicke reduziert und das dabei verdrängte Material in einen radial benachbarten Umfangsbereich mit Wanddickenvergrößerung verlagert wird.

6. Verfahren nach Anspruch 5,
**dadurch gekennzeichnet,**
**dass** von der wenigstens einen Drückrolle Material in den äußeren Umfangsbereich der Vorform verlagert wird.

7. Verfahren nach Anspruch 6,
**dadurch gekennzeichnet,**
**dass** der verdickte äußere Umfangsbereich anschließend mittels eines weiteren wenigstens radial von außen zustellbaren Umformwerkzeuges axial verdickt wird.
